# EUROPÄISCHE PATENTSCHRIFT

(11) **EP 0 190 445 B1**
(45) Veröffentlichungstag und Bekanntmachung des Hinweises auf die Patenterteilung: **22.02.1989**
(21) Anmeldenummer: 85115863.4
(22) Anmeldetag: 12.12.1985
(51) Int. Cl.: B43L 13/08

(54) **Zeichenkopf**
Drafting head
Tête à dessiner

(30) Priorität: 02.02.1985 DE 3503513
(43) Veröffentlichungstag der Anmeldung: 13.08.1986
(73) Patentinhaber: Walter Hebel GmbH & Co, D-5242 Kirchen/Sieg (DE)
(72) Erfinder: Schirmuly, Berthold, D-5242 Kirchen (DE); Stühn, Karl-Hermann, D-5242 Kirchen (DE); Müller, Norbert, D-5242 Kirchen (DE); Hebel, Ulrich, D-5242 Kirchen (DE)

(56) Entgegenhaltungen:
- DE-A- 3 001 360
- DE-U- 8 310 017
- GB-A- 638 865

## Beschreibung

Die Erfindung betrifft einen Zeichenkopf für Zeichenmaschinen, Zeichenplatten und Reißbretter mit einer den Zeichenwinkel gegenüber der Lagerplatte in verschiedenen bevorzugten Winkelstellungen fixierenden Rasteinrichtung.

Es sind schon verschiedene Ausführungen von Zeichenköpfen bekannt geworden. So ist zum Beispiel in der DE-PS 743 725 ein Zeichenkopf beschrieben, der im wesentlichen aus zwei Teilen besteht.

Bei diesem Zeichenkopf ist die Mantelfläche des an einer Tragplatte befestigten Tragzapfens kegelförmig gestaltet und ein unterer Bereich des Zapfens mit einer Nut versehen, während andererseits der Griff in seinem Hohlraum entsprechend kegelförmig ausgebildet ist und an seinem unteren Rand einen in die Ringnut passenden Ringwulst trägt. Außerdem ist am Griffteil ein warzenartiger Vorsprung vorgesehen, der in eine entsprechende Vertiefung unterhalb des konischen Tragzapfens eingreift.

Nachteilig an dieser Lösung ist, daß es keine sogenannte Freilaufstellung gibt und daß - bedingt durch die große Kontaktfläche - zwischen Tragzapfen und Griffteil die Reibung sehr groß ist und somit eine leichte Verstellbarkeit des Zeichenwinkels nicht gegeben ist.

Es ist Aufgabe der Erfindung, einen Zeichenkopf zu schaffen, der aus möglichst wenig Teilen besteht und bei dem der Zeichenwinkel in eine Freilauf- und eine Raststellung gebracht werden kann.

Zur Lösung dieser Aufgabe wird ein Zeichenkopf der eingangs erwähnten Art erfindungsgemäß derart ausgestaltet, daß in der Lagerplatte ein Langloch vorgesehen ist, in dem der Lagerzapfen des Zeichenwinkels geführt ist und daß ein an der Unterseite der Lagerplatte angeordneter Vorsprung in entsprechende Vertiefungen des Zeichenwinkels eingreift, wobei die Erstreckungsrichtung des Langloches auf den Vorsprung hinweist.

Bei dem erfindungsgemäßen Zeichenkopf wird also durch Verlagerung des Zeichenwinkels im Verhältnis zur Tragplatte eine Freilaufstellung geschaffen. In dieser Freilaufstellung kann jeder gewünschte Winkel eingestellt werden. Eine feste Fixierung des Zeichenwinkels in der Tragplatte ist nur möglich, wenn diese Winkel 15° oder ein Vielfaches von 15° betragen.

Der Zeichenwinkel ist mittels seines Lagerzapfens mit einem an der Handhabe angeformten Zapfen fest verbunden.

Bei entsprechender Gestaltung der Form des Zeichenwinkels ist es sogar möglich, den Zeichenkopf aus nur zwei Teilen zu fertigen, nämlich der Tragplatte und dem Zeichenwinkel. Hierbei ist iediglich durch eine geeignete Wahl der Hinterschneidung dafür zu sorgen, daß die beiden Teile im Gebrauch nicht auseinanderfallen.

Besonders vorteilhaft ist es, die lichte Weite des Langloches durch eine federnd ausgebildete Einschnürung zu reduzieren, so daß der Lagerzapfen des Zeichenwinkels in seinen beiden Endstellungen fixiert wird und sich so eine stabile Raststellung und eine stabile Freilaufstellung ergibt.

Erfindungsgemäß wird die Einschnürung so erzielt, daß beiderseits des Langloches Ausfräsungen vorgesehen sind und daß durch die besondere Form der Ausfräsungen und des Langloches die lichte Weite des Langloches einengende, federnde Zungen gebildet werden.

Weitere vorteilhafte Ausgestaltungen sind aus den Unteransprüchen zu entnehmen.

Die Erfindung wird im folgenden anhand der ein Ausführungsbeispiel zeigenden Figuren näher erläutert :
Figur 1 : zeigt die Vorderansicht eines Zeichenkopfes und ausschnittweise eine Zeichenschiene.
Figur 2 : zeigt ein Schnitt entlang der Linie li-li aus Figur 1.
Figur 3 : zeigt eine Ansicht des Zeichenwinkels ohne Tragplatte.
Figur 4 : zeigt eine Ansicht der Tragplatte ohne eingebauten Zeichenwinkel.
Figur 5 : zeigt eine Seitenansicht der Tragplatte.

Bei dem in Figur 1 dargestellten Zeichenkopf ist der Zeichenwinkel (1, 3) durch die Handhabe (7) mit der Tragplatte (8) beweglich verbunden. An die Tragplatte (8) ist eine Verlängerung (6) angeformt, die auf ihrer Unterseite eine Führungsnut (12) aufnimmt. Dieser Zeichenkopf ist auf eine Führungsrippe (5) an der Zeichenschiene (4) gesetzt, auf der der Zeichenkopf verschoben werden kann.

Jeder Schenkel des Zeichenwinkels (1, 3) hat zwei Zeichenkanten, in deren Randbereich eine cm- bzw. mm-Skalierung angebracht ist. Im Verbindungsbereich der beiden Schenkel ist die Winkelskalierung (2) vorgesehen, wobei insbesondere die Winkel 15° 30° 45° 60° und 75° besonders hervorgehoben wurden, da diese Winkel zwischen Zeichenwinkel (1, 3) und Tragplatte (8) feststellbar sind. Wie durch das Sichtfenster (9) zu sehen ist, sind die Zahlenwerte von 0° bis 90° im 15°-Sprung auf einem zweiten 1/4-Kreis aufgeprägt, damit man die Winkeleinstellung auch bei entriegeltem Zeichenwinkel gut ablesen kann.

An der die Führungsnut (12) aufnehmenden Verlängerung (6) ist ein nach zwei Seiten (in Zeichenschienen-Längsrichtung gesehen) abfallender Vorsprung (16) vorgesehen, mit dessen Hilfe das Schraffieren erheblich erleichtert wird. Der Zeichenkopf kann leicht um ein bestimmtes Maß gleichmäßig entlang der Zeichenschiene verschoben werden.

In Figur 2 ist ein Schnitt entsprechend der Linie II-II aus Figur 1 dargestellt. Aus dieser Darstellung ist die Verbindung des Zeichenwinkels (1, 3) mit der Tragplatte (8) zu erkennen.

Am Zeichenwinkel ist ein zylindrischer Vorsprung (11) angeformt, der in einer entsprechenden Ausfräsung (10) der Tragplatte (8) geführt wird. Der zylindrische Vorsprung (11) weist eine Bohrung auf, in die der Zapfen (20) der Handhabe (7) eingesteckt und verklebt oder verschweißt ist.

Ferner zeigt diese Darstellung den in eine zugehörige Vertiefung (13) des Zeichenwinkels (1, 3) hineinragenden Vorsprung (17), der Bestandteil der Tragplatte (8) ist.

In Figur 4 ist gezeigt, wie der Zapfen (11) des Zeichenwinkels (1, 3) in der Ausfräsung (10) der Tragplatte (8) geführt wird. Durch die « Einschnürung im Langloch ergibt sich in den beiden Endstellungen eine Fixierung des Zapfens (11). Damit nun der Zeichenwinkel gegenüber der Tragplatte (8) verschoben werden.. kann, wurden rechts und links vom Langloch (10) Ausfräsungen (14, 14') vorgesehen. Durch diese Ausfräsungen wurden federnde Zungen (15, 15') gebildet, die bei Verschieben des Zeichenwinkels gegenüber der Tragplatte (8) ausweichen und so den zylindrischen Zapfen (11) passieren lassen. Die Federwirkung dieser Zungen (15, 15') führt dann zur Fixierung der Teile.

Ist der Zeichenwinkel (1, 3) mittels der Handhabe (7) in die Freilaufstellung verschoben worden, liegt der Zapfen (11) an der Oberkante des Langloches (10) an. Der Zeichenwinkel kann jetzt beliebig gegenüber der Tragplatte (8) verschwenkt werden. Nach Wahl eines ein Vielfaches von 15° betragenden Winkels wird dann der Zeichenwinkel mittels der Handhabe (7) gegenüber der Tragplatte (8) verschoben, so daß der Vorsprung (17) der Tragplatte in die gewählte Vertiefung (13) des Zeichenwinkels eingreift. Jetzt ist der gewünschte Winkel fixiert und kann sich nicht mehr verändern. Um die Fixierung der Nullstellung zu erleichtern, kann an dem Zeichenwinkel (1, 3) ein Anschlag (21) vorgesehen sein, der gegen einen entsprechenden Vorsprung der Tragplatte (8) stößt. (Siehe Figur 3). In dieser Figur ist außerdem die Lage der Rastnuten (13) zu erkennen.

Figur 5 zeigt eine Seitenansicht der Tragplatte (8) entsprechend Figur 4. Aus dieser Darstellung ist auch der Vorsprung (17) zu ersehen, der im zusammengebauten Zeichenkopf in eine der Vertiefungen (13) des Zeichenwinkels eingreift.

## Patentansprüche

1. Zeichenkopf für Zeichenmaschinen, Zeichenplatten und Reißbretter mit einer den Zeichenwinkel gegenüber der Lagerplatte in verschiedenen bevorzugten Winkelstellungen fixierenden Rasteinrichtung, dadurch .gekennzeichnet, daß in der Lagerplatte (8) ein Langloch (10) vorgesehen ist, in dem der Lagerzapfen (11) des Zeichenwinkels (1, 3) geführt ist und daß ein an der Unterseite der Lagerplatte (8) angeordneter Vorsprung (17) in entsprechende Vertiefungen (13) des Zeichenwinkels (1, 3) eingreift, wobei die Erstreckungsrichtung des Langloches auf den Vorsprung hinweist.

2. Zeichenkopf nach Anspruch 1, dadurch gekennzeichnet, daß der Zeichenwinkel (1, 3) mittels seines Lagerzapfens (11) mit einem an der Handhabe (7) angeformten Zapfen (20) fest verbunden ist.

3. Zeichenkopf nach einem der Ansprüche 1-2, dadurch gekennzeichnet, daß beiderseits des Langloches (10) Ausfräsungen (14, 14') vorgesehen sind und daß durch die Form der Ausfräsungen (14, 14') und des Langloches (10) die lichte Weite des Langloches einengende federnde Zungen (15, 15') gebildet werden.

4. Zeichenkopf nach Anspruch 3, dadurch gekennzeichnet, daß durch das Langloch (10) der Verschiebeweg des Zeichenwinkels in zwei Endstellungen begrenzt wird, und zwar in eine Freilaufstellung und in eine Riegelstellung, wobei der Zapfen (11) in der jeweiligen Position durch die federnden Zungen (15, 15') fixiert wird.

5. Zeichenkopf nach einem der Ansprüche 1-4, dadurch gekennzeichnet, daß an der Lagerplatte (8) ein die Winkeleinstellung erleichternder, schneidenartiger Vorsprung (18) vorgesehen ist.

6. Zeichenkopf nach Anspruch 5, dadurch gekennzeichnet, daß zusätzlich zu dem schneidenartigen Vorsprung (18) noch eine Öffnung (9) vorgesehen ist, die in der Freilaufstellung den Blick auf die Skala freigibt.

7. Zeichenkopf nach einem der Ansprüche 1-6, dadurch gekennzeichnet, daß an der Lagerplatte (8) eine auf eine Zeichenschiene (4) aufzusetzende eine Führungsnut (12) aufnehmende Verlängerung vorgesehen ist.

8. Zeichenkopf nach einem der Ansprüche 1-7, dadurch gekennzeichnet, daß an dem Zeichenwinkel (1, 3) ein nicht mit den Vertiefungen (13) zusammenwirkender Anschlag (21) vorgesehen ist.

9. Zeichenkopf nach einem der Ansprüche 1-8, dadurch gekennzeichnet, daß an der die Führungsnut (12) aufnehmenden Verlängerung (6) eine mit zwei Ableseschneiden versehene Schraffiereinrichtung (16) vorgesehen ist.

10. Zeichenkopf nach einem der Ansprüche 1-9, dadurch gekennzeichnet, daß auf der bogenförmig gestalteten Winkelskala (2) die den Vertiefungen (13) zugeordneten Winkel besonders markiert sind.

## Claims

1. Drawing head for drafting machines, drawing plates and drawing boards with a locking device fixing the drawing square in various preferred angular positions with respect to the base plate, characterised in that a slot (10) is provided in the base plate (8) in which slot the mounting pivot (11) of the drawing square (1, 3) is guided and that a projection (17) arranged on the bottom of the base plate (8) engages in corresponding recesses (13) in the drawing square (1, 3), the direction in which the slot extends pointing to the projection.

2. Drawing head according to Claim 1, characterised in that the drawing square (1, 3) is connected fixedly by means of its mounting pivot (11) to a pivot (20) formed on the handle (7).

3. Drawing head according to one of Claims 1-2, characterised in that recesses (14, 14') are provided on both sides of the slot (10) and that resilient tongues (15.15') are formed by the shape of the recesses (14, 14') and the slot (10) which reduce the internal diameter of the slot.

4. Drawing head according to Claim 3, characterised in that the path of travel of the drawing square is restricted in two end positions by the slot (10), namely a free-running position and a locked position, the pivot (11) being fixed in the respective position by the resilient tongues (15, 15').

5. Drawing head according to one of Claims 1-4, characterised in that a cutter-like projection (18) is provided on the base plate (8) which simplifies adjustment of the square.

6. Drawing head according to Claim 5, characterised in that in addition to the cutter-like projection (18) an opening (9) is also provided which gives a view of the scale in the free-running position.

7. Drawing head according to one of Claims 1-6, characterised in that an extension is provided on the base plate (8) which takes a guide groove (12) and can be placed on a T-square (4).

8. Drawing head according to one of Claims 1-7, characterised in that a stop (21) is provided on the drawing square (1, 3) which does not cooperate with the recesses (13).

9. Drawing head according to one of Claims 1-8, characterised in that a hatching device (16) provided with two read-off edges is provided on the extension (6) taking the guide groove (12).

10. Drawing head according to one of Claims 1-9 characterised in that the squares allocated to the recesses (13) are specially marked on the arch-shaped square scale (2).

## Revendications

1. Tête à dessiner pour des appareils, à dessiner, des tables à dessin et des planches à dessin, avec un dispositif d'encliquètement fixant l'équerre à dessiner dans différentes positions angulaires préférées, par rapport à la plaque support, caractérisée en ce qu'un trou oblong (10) est prévu dans la plaque-support (8), dans lequel est guidé le tourillon-support (11) de l'équerre à dessiner (1, 3) et qu'une saillie (17) qui est disposée sur le côté inférieur de la plaque-support (8) engrène dans des cavités correspondantes (13) de l'équerre à dessiner (1, 3), la direction dans laquelle s'étend le trou oblong donnant à cette occasion l'orientation de la saillie.

2. Tête à dessiner selon la revendication 1, caractérisée en ce que l'équerre à dessiner (1, 3) est reliée rigidement à un tourillon (20) formé sur la poignée (7), au moyen de son tourillon de guidage (11).

3. Tête à dessiner selon une des revendications 1 à 2, caractérisée en ce que des fraisages (14, 14') sont prévus des deux côtés du trou oblong (10) et que des languettes (15, 15') élastiques rétrécissant le trou oblong soient formées, grâce à la forme des fraisages (14,14') et du trou oblong (10).

4. Tête à dessiner selon la revendication 3, caractérisée en ce que le mouvement de décalage de l'équerre à dessiner soit limité en deux positions finales, par le trou oblong (10), et ceci dans une position libre et dans une position verrouillée, le tourillon (11) étant à cette occasion fixé dans chaque position par les languettes élastiques (15, 15').

5. Tête à dessiner selon une des revendications 1 à 4, caractérisée en ce qu'une saillie (18) de découpage est prévue sur la plaque-support, pour faciliter le réglage de position angulaire.

6. Tête à dessiner selon la revendication 5, caractérisée en ce qu'une ouverture (9) est encore prévue supplémentairement à la saillie de découpage (18), qui donne une vue sur l'échelle de graduation dans la position libre.

7. Tête à dessiner selon une des revendications 1 à 6, caractérisée en ce qu'un prolongement recevant une rainure de guidage (12) à appliquer sur la règle à dessiner (4) est prévu sur la plaque-support (8).

8. Tête à dessiner selon une des revendications 1 à 7, caractérisée en ce qu'une butée (21) est prévue sur l'équerre à dessiner (1, 3) sans coopérer avec les cavités (13).

9. Tête à dessiner selon une des revendications 1 à 8, caractérisée en ce qu'un dispositif de dessin en hachures (16), possédant deux entailles de lecture, est prévu sur le prolongement (6) recevant la rainure de guidage (12).

10. Tête à dessiner selon une des revendications 1 à 9, caractérisée en ce que les angles, associés aux cavités (13), sont marqués de manière particulière sur l'échelle de graduation angulaire (2) en forme de secteur circulaire.
